# FASCICULE DE BREVET EUROPEEN

(11) **EP 0 750 066 B1**
(45) Date de publication et mention de la délivrance du brevet: **02.11.2000**
(21) Numéro de dépôt: 96810356.4
(22) Date de dépôt: 03.06.1996
(51) Int. Cl.: D06F 81/08

(54) **Installation de repassage domestique**
Haushaltbügeleinrichtung
Household ironing plant

(30) Priorité: 19.06.1995 CH 179295
(43) Date de publication de la demande: 27.12.1996
(73) Titulaire: Divelit S.A., 1618 Châtel-St-Denis (CH)
(72) Inventeur: Voitchovsky, Serge Georges, 1083 Mezieres (CH)
(74) Mandataire: Kiliaridis, Constantin

(56) Documents cités:
- DE-U- 8 914 772
- GB-A- 1 519 356
- US-A- 2 495 468

## Description

La présente invention concerne une installation de repassage domestique selon le préambule de la revendication 1.

Il est connu actuellement des installations de fer à repasser domestiques utilisant un fer à repasser à vapeur, la vapeur étant produite par une chaudière qui est soit intégrée dans le corps du fer, soit une chaudière indépendante du corps du fer à repasser, et intégrée à la planche ou une chaudière complètement indépendante de l'installation.

Il est également connu des installations de repassage professionnelles, lesquelles comprennent une table de repassage dont la surface supérieure est perforée et sur cette surface une chambre est connectée au choix à des moyens de génération d'une pression positive ou à des moyens de génération d'une pression négative. Ces moyens sont souvent des turbines qui sont actionnées par des organes sous forme de pédales que l'utilisateur actionne au choix.

L'intérêt de disposer d'une pression négative, c'est-à-dire d'une aspiration lorsqu'on procède à un repassage avec un fer à vapeur est d'obtenir un séchage rapide du vêtement, tandis que l'utilisation d'une pression positive, c'est-à-dire d'une soufflerie est de permettre de gonfler le vêtement et d'éviter les faux plis.

Jusqu'à ce jour, ce type d'installation avec aspiration ou soufflerie est utilisé uniquement par les professionnels.

Il s'est avéré que les installations domestiques de fers à repasser à vapeur , qui ont connu un grand succès ces dernières années, pourraient être améliorées par l'adjonction des dispositifs permettant d'utiliser l'aspiration et la soufflerie.

Pour de telles installations domestiques, le coût doit être raisonnable pour assurer un succès commercial. Les installations professionnelles disposent souvent soit de turbines autonomes, une pour l'aspiration, l'autre pour la soufflerie, soit de dispositifs électromécaniques permettant de connecter la chambre de la table à repasser en amont ou en aval du flux de la turbine utilisée. De tels dispositifs sont coûteux et volumineux pour un produit domestique.

Une installation de repassage commandée par un seul organe pour aspirer, souffler et émettre de la vapeur est décrite dans le document GB-A-1 519 356. La génération des pressions positive et négative est réalisée par deux dispositifs différents.

La présente invention a pour but de proposer une installation domestique de fers à repasser à vapeur d'un coût relativement faible, facile à fabriquer et à entretenir.

Ainsi, l'installation selon l'invention est caractérisée par la partie caractérisante de la revendication 1.

Les avantages de l'installation selon l'invention sont le fait que l'aspiration et la soufflerie sont réalisées par un simple ventilateur à flux axial commandé par une électronique permettant d'inverser le sens de rotation du ventilateur. Le fait d'utiliser un ventilateur axial est important car il permet d'obtenir, en inversant le sens de rotation du ventilateur, des puissances équivalentes dans les deux sens de rotation.

Selon une variante d'exécution de l'invention, le sens de rotation du ventilateur est déterminé en fonction de l'impulsion manuelle appliquée sur le bouton commandant la vapeur. Ainsi, si on applique une impulsion manuelle supérieure à une période prédéterminée t₀, le ventilateur est enclenché dans le sens aspiration, tandis que si une impulsion est inférieure à une période t₀, le ventilateur est enclenché dans le sens de la soufflerie. Habituellement, la période t₀, est de l'ordre de la demi-seconde.

Selon une autre variante d'exécution, le fonctionnement du ventilateur est prolongé par un circuit de temporisation pendant une période t₁ après la dernière manipulation de l'organe commandant la vapeur.

Cela signifie qu'une non manipulation de l'organe commandant la vapeur, pendant une période plus longue que la période t₁, par exemple 3 ou 4 secondes entraîne l'arrêt du ventilateur. Chaque nouvelle pression, qu'elle soit courte ou longue, qui succède à la première qui a déterminé le sens de rotation du ventilateur, quelle que soit sa durée, maintient le sens de rotation défini précédemment pour autant qu'elle soit réalisée pendant la période t₁.

Le fer à repasser utilisé avec cette installation est un fer à repasser à vapeur dont la chaudière est soit intégrée directement dans le corps du fer à repasser, soit il s'agit d'une chaudière indépendante solidaire ou non de la planche à repasser.

L'invention sera décrite plus en détail à l'aide du dessin annexé.

La figure 1 est une vue schématique d'une installation indiquant les principaux éléments.

La figure 2 est une vue en coupe longitudinale de la table de repassage.

L'installation est constituée d'une planche 1 montée sur un support pliable 2 muni d'un ventilateur 3 communiquant directement avec la chambre se trouvant sous la table 1, un fer à repasser à vapeur 4 alimenté par un flexible 5 assurant l'alimentation électrique du fer à repasser, la commande du ventilateur 3 et, le cas échéant, l'arrivée de la vapeur si la chaudière n'est pas intégrée au fer à repasser 4. L'ensemble est, bien entendu, branché à une alimentation d'une puissance électrique domestique.

A la figure 2, nous avons représenté en coupe la table 1 présentant une surface supérieure 10 munie de perforations 11 communiquant avec une chambre 12 fermée et connectée au ventilateur 3 disposé sous la surface inférieure 13 de la chambre 12. Le ventilateur est commandé par l'organe 6 commandant la vapeur du fer à repasser 4. La commande du ventilateur 3 est munie d'un circuit électronique permettant au moyen d'un circuit logique adéquat de commander le sens de rotation du ventilateur selon les critères suivants :

Si on appuie sur l'organe de commande 6 pendant une période supérieure à t₀ qui est au maximum, par exemple, d'une demi-seconde, le ventilateur fonctionne dans le sens de l'aspiration. Si on appuie pendant une période inférieure à t₀, le ventilateur tourne dans le sens de soufflerie. En plus, un circuit de temporisation est prévu pour faire fonctionner le ventilateur après la dernière pression pendant une période prédéterminée t₁ qui peut être, par exemple, de l'ordre de 3 à 4 secondes. La commande est prévue de sorte que toute manipulation de l'organe de commande 6 pendant la période t₁ après la première qui détermine le sens de rotation du ventilateur a pour effet de prolonger le fonctionnement du ventilateur dans le sens déterminé indépendamment de la longueur de la pression manuelle.

Il est évident que le ventilateur pourrait soit être disposé à un autre endroit de la planche à repasser et être connecté par un flexible à la chambre 12.

De même, le fer à repasser à vapeur peut être de différents types, par exemple, un fer à repasser avec chaudière intégrée ou avec chaudière indépendante intégrée ou non à la table de repassage.

## Revendications

1. Installation de repassage domestique comprenant une table de repassage (1) présentant sous sa face supérieure (10) munie de perforations (11) une chambre (12) connectée à des moyens (3) générant une pression négative et une pression positive, un fer à repasser à vapeur (4) et un circuit électronique de gestion desdits moyens générant une pression négative et positive (3) géré uniquement par l'organe (6) commandant la vapeur, caractérisée par le fait que lesdits moyens générant une pression négative et positive sont constitués d'un seul et unique ventilateur (3) à flux axial et le circuit électronique de gestion permet de sélectionner le sens de rotation dudit ventilateur (3).

2. Installation selon la revendication 1, caractérisée par le fait que le circuit électronique est agencé pour que le ventilateur (3) tourne dans le sens de production d'une pression négative lorsque l'organe (6) est actionné pendant une impulsion manuelle supérieure à une valeur prédéterminée to et pour que le ventilateur (3) tourne dans le sens contraire lorsque l'organe (6) est actionné pendant une impulsion manuelle inférieure à ladite valeur to.

3. Installation selon l'une des revendications 1 ou 2, caractérisée par le fait que ledit circuit électronique est muni d'un élément de temporisation assurant le fonctionnement du ventilateur (3) pendant une période t₁ après la dernière impulsion manuelle sur l'organe de commande (6).

4. Installation selon l'une quelconque des revendications 1 à 3, caractérisée par le fait que le fer à repasser (4) est muni d'une chaudière intégrée dans le corps du fer.

5. Installation selon l'une des revendications 1 à 3, caractérisée par le fait que la chaudière assurant l'alimentation en vapeur du fer est intégrée à l'installation.

## Patentansprüche

1. Haushaltbügeleinrichtung mit einem Bügeltisch (1), der unter seiner mit Öffnungen (11) versehenen Oberseite (10) eine Kammer (12) aufweist, welche mit Mitteln (3 zum Erzeugen eines negativen Drucks und eines positiven Drucks verbunden ist, mit einem Dampfbügeleisen (4) und mit einer elektronischen Schaltung, welche die erwähnten, einen negativen und einen positiven Druck erzeugenden Mittel (3) steuert und ihrerseits einzig und allein durch das den Dampf steuernde Organ (6) gesteuert wird, dadurch gekennzeichnet, dass die erwähnten, einen negativen und einen positiven Druck erzeugenden Mittel einzig und allein aus einem Ventilator (3) mit Axialströmung bestehen und dass die elektronische Steuerschaltung die Drehrichtung dieses Ventilators (3) zu wählen erlaubt.

2. Einrichtung nach Anspruch 1, dadurch gekennzeichnet, dass die elektronische Schaltung derart ausgebildet ist, dass sich der Ventilator (3) in Sinne der Erzeugung eines negativen Drucks dreht, wenn das Organ (6) während eines manuellen Impulses, der grösser als ein vorbestimmter Wert tₒ ist, betätigt wird, und dass sich der Ventilator (3) im entgegengesetzten Sinne dreht, wenn das Organ (6) während eines manuellen Impulses, der kürzer als der erwähnte Wert tₒ ist, betätigt wird.

3. Einrichtung nach einem der Ansprüche 1 oder 2, dadurch gekennzeichnet, dass die erwähnte elektronische Schaltung mit einem Verzögerungselement versehen ist, welches den Betrieb des Ventilators (3) während einer Zeitspanne t₁ nach dem letzten, auf das Steuerorgan (6) ausgeübten manuellen Impuls gewährleistet.

4. Einrichtung nach einem der Ansprüche 1 bis 3, dadurch gekennzeichnet, dass das Bügeleisen (4) mit einem im Eisenkörper eingebauten Dampfkessel versehen ist.

5. Einrichtung nach einem der Ansprüche 1 bis 3, dadurch gekennzeichnet, dass der die Dampfspeisung des Bügeleisens gewährleistende Dampfkessel in die Einrichtung einbezogen ist.

## Claims

1. Household ironing plant consisting of an ironing board (1), underneath whose perforated (11) upper surface (10) there is a chamber (12) connected to means (3) of generating negative and positive pressure, a steam iron (4), and an electronic circuit of controlling said means of generating negative and positive pressure (3) controlled only by the element (6) controlling the steam, characterised in that said means of generating negative and positive pressure consist of one simple axial and sole flow ventilator (3) and the electronic circuit of controlling allows to select the direction of rotation.

2. Plant installation in accordance with claim 1, characterised by the fact that the electronic circuit is arranged in such a way that the ventilator (3) rotates in the direction required to produce a negative pressure if a manual pressure is exerted on the element (6) for more than a pre-defined period t₀, and the ventilator (3) rotates in the direction that produces positive pressure, if a manual pressure is exerted on the element (6) for less than the pre-defined period t₀.

3. Plant in accordance with claim 1 or 2, characterised by the fact that the said electronic circuit is equipped with a timer circuit that activates the ventilator (3) during a predetermined period t₁, after the last manual pulse on the element (6) controlling the steam.

4. Plan in accordance with one of claims 1 to 3, characterised by the fact that the iron (4) has an integral heating element, which forms part of its body.

5. Plant in accordance with one of claims 1 to 3, characterised by the fact that the heating element that supplies the iron with steam is an integral part of the plant.
